# EUROPÄISCHE PATENTSCHRIFT

(11) **EP 2 275 250 B1**
(45) Veröffentlichungstag und Bekanntmachung des Hinweises auf die Patenterteilung: **03.06.2015**
(21) Anmeldenummer: 10401025.1
(22) Anmeldetag: 04.03.2010
(51) Int. Cl.: B30B 9/32

(54) **Vorrichtung zum Kompaktieren von Hohlkörpern**
Apparatus for compacting hollow bodies
Dispositif pour le compactage de corps creux

(30) Priorität: 03.04.2009 DE 102009016115
(43) Veröffentlichungstag der Anmeldung: 19.01.2011
(73) Patentinhaber: Wincor Nixdorf International GmbH, 33106 Paderborn (DE)
(72) Erfinder: Springsguth, Stephan, 98704 Langewiesen (DE); Machold, Robert, 98693 Manebach (DE)

(56) Entgegenhaltungen:
- WO-A1-2007/125011
- WO-A2-2006/094819
- JP-A- 51 135 187
- JP-A- 61 169 198
- JP-A- 2003 136 292
- JP-U- 60 094 399
- US-A- 3 827 351
- US-A- 4 369 699
- US-A- 4 516 489

## Beschreibung

Die Erfindung betrifft eine Vorrichtung zum Kompaktieren von Hohlkörpern mit einer Walzeneinheit zum Schneiden und/oder Pressen des Hohlkörpers, einer in Einzugsrichtung vor der Walzeneinheit angeordneten Andrückeinheit zur Verformung des Hohlkörpers, wobei die Andrückeinheit eine Anzahl von um eine Drehachse verdrehbaren Andrückelementen aufweist, die in einer Andrückstellung gegen eine Mantelfläche des an einem Gegenlager anliegenden Hohlkörpers drücken.

Aus der JP 61 169198A ist bereits eine Vorrichtung gemäß dem Oberbegriff des Anspruchs 1 bekannt, welche zum Pressen und anschließendem Schneiden von Hohlkörpern geeignet ist. Hierbei werden die Hohlkörper durch eine sternförmige Andrückeinheit so vorverformt, dass zumindest eine Stirnseite annähernd parallel zu einer Anlagefläche anliegt.

Aus der JP 60 094399 U geht eine Kompaktiervorrichtung hervor, welche eine erste Pressstufe mit zwei gegenläufigen Presswalzen beschreibt. Diese Presswalzen sind quadratisch ausgebildet und sind umfänglich mit einer Mehrzahl an winkelförmigen Pressfortsätzen bestückt.

Aus der WO 2007/125011 A1 ist eine Vorrichtung zum Kompaktieren von Hohlkörpern bekannt, die zum einen eine Walzeneinheit zum Schneiden und Pressen der Hohlkörper und zum anderen eine Andrückeinheit aufweist, die die Hohlkörper verformt, bevor sie in der Walzeneinheit geschnitten bzw. gepresst werden. Die Andrückeinheit weist eine Mehrzahl von um eine Drehachse verteilt angeordnete Andrückelementen auf, die nach Erfassen einer Mantelfläche des Hohlkörpers denselben gegen ein Gegenlager drücken, so dass eine Delle denselben gegen ein Gegenlager drücken, so dass eine Delle in der Mantelfläche des Hohlkörpers erzeugt wird. Pro Hohlkörper sind zwei Andrückelemente vorgesehen, die in einem Abstand zueinander angeordnet sind und die derart auf die Mantelfläche des Hohlkörpers wirken, dass der Hohlkörper unter einer erhöhten Einzugskraft in Richtung der Walzeneinheit geführt wird. Die bekannte Vorrichtung kann jedoch nicht verhindern, dass die Hohlkörper unter senkrechter Anordnung einer in Einzugsrichtung vorderen Stirnfläche desselben relativ zu einer Einzugsrichtung der Walzeneinheit zugeführt werden. Handelt es sich insbesondere bei den Hohlkörpern um Aluminiumdosen, besteht die Gefahr, dass die vorderen Stirnflächen der Dose nicht korrekt durch Schneidwalzen der Walzeneinheit erfasst und bearbeitet werden. Es kann vorkommen, dass die Dosen beim Einziehen und Durchlaufen der Walzeneinheit zerrissen bzw. eingerissen werden. Dies behindert die nachfolgende Bearbeitung im Recyclingprozess. Ferner bedeuten die relativ scharfen Kanten bzw. abgerissenen Blechteile eine erhöhte Verletzungsgefahr.

Aufgabe der vorliegenden Erfindung ist es daher, eine Vorrichtung zum Kompaktieren von Hohlkörpern derart anzugeben, dass ein sicheres und zuverlässiges Einziehen der Hohlkörper in eine dieselbe schneidenden und/oder pressenden Walzeneinheit ermöglicht wird.

Diese Aufgabe wird durch die Vorrichtung gemäß Anspruch 1 gelöst.

Der besondere Vorteil der erfindungsgemäßen Vorrichtung besteht darin, dass die Andrückelemente jeweils eine Stirn als Andrückfläche und zu beiden Seiten der Stirn abfallende Flanken aufweisen, die zur Aufnahme von Teilbereichen des Hohlkörpers dienen. Des Weiteren weist die Erfindung eine in Drehrichtung vordere Flanke des Andrückelementes mit solch einer Höhe auf, dass ein in Einzugsrichtung vorderer Endbereich des Hohlkörpers definiert in einem Aufnahmeraum zwischen einem Gegenlager und der vorderen Flanke aufgenommen und dann durch Verdrehen der Andrückeinheit unter Andrücken der Stirn des Andrückelementes eine vordere Stirnfläche des Hohlkörpers in eine Flachstellung parallel zum Gegenlager verbracht wird. Der Hohlkörper weist somit eine definierte Flachstellung in einem in Einzugsrichtung vorderen Bereich desselben auf, so dass ein vorderer Endbereich des Hohlkörpers in einer definierten Lage der Walzeneinheit zugeführt werden kann. Es kann somit ein sauberer und definierter Einzug des Hohlkörpers in die Walzeneinheit erfolgen. Dies ist insbesondere vorteilhaft bei Hohlkörpern, die als Dosen aus Weißblech oder Aluminium ausgebildet sind. Ein Zerreißen dieser Dosen in der Walzeneinheit kann durch diese Vorverdichtung sicher vermieden werden.

Nach einer bevorzugten Ausführungsform der Erfindung sind die Andrückelemente der Andrückeinheit winkelförmig und in Umfangsrichtung unmittelbar anschließend angeordnet. Durch die winkelförmige Anordnung der Andrückelemente können diese zum einen als Anlagefläche für zugeführte Hohlkörper und zum anderen als Andrückfläche zum Vorverdichten derselben dienen. Die Andrückelemente dienen somit nicht nur zum Andrücken der Hohlkörper, sondern auch zu einer gezielten Führung der Hohlkörper zu der Walzeneinheit.

Nach einer Weiterbildung der Erfindung ist die Andrückeinheit im Querschnitt kreuzförmig ausgebildet, wobei mehrere in Umfangsrichtung verteilt angeordnete Andrückelemente vorgesehen sind.

Nach einer Weiterbildung weist eine Stirn des Andrückelementes eine solche Breite auf, dass eine hintere Flanke des einen Andrückelementes und eine vordere Flanke des in Drehrichtung hinter demselben angeordneten Andrückelementes folgenden anderen Andrückelements zumindest mit dem Gegenlager einen Zwischenraum bildet zur Aufnahme eines hinteren Endbereiches des Hohlkörpers. Die Andrückeinheit ist somit derart ausgelegt, dass lediglich ein vorderer Endbereich des Hohlkörpers plattgedrückt wird, während ein in Einzugsrichtung hinterer Endbereich erst durch die Walzeneinheit in eine Flachstellung gebracht bzw. zusammengepresst wird. Es erfolgt somit eine teilweise Vorverdichtung, nämlich eine Vorverdichtung eines vorderen Endbereiches des Hohlkörpers.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine schematische Seitenansicht einer Vorrichtung zum Kompaktieren von Hohlkörpern mit einer Walzeneinheit und einer in Einzugsrichtung vor derselben angeordneten Andrückeinheit in einer Anfangsstellung, wobei ein Hohlkörper der Andrückeinheit zugeführt ist,
- Figur 2: eine schematische Seitenansicht der Andrückeinheit, wobei sich der Hohlkörper in einer Zwischenstellung befindet, in der ein vorderer Stirnbereich desselben durch ein Andrückelement der Andrückeinheit plattgedrückt ist,
- Figur 3: eine schematische Seitenansicht der Andrückeinheit, wobei sich der Hohlkörper in einer Endstellung befindet, in der ein hinterer Endbereich desselben in einem Zwischenraum angeordnet ist und dann der Walzeneinheit übergeben wird und
- Figur 4: eine perspektivische Vorderansicht der Andrückeinheit.

Eine erfindungsgemäße Vorrichtung zum Kompaktieren von Hohlkörpern kann beispielsweise in Leergutrücknahmeautomaten eingesetzt werden, in denen geleerte Einweg-Kunststoffflaschen oder Metalldosen geschreddert bzw. verpresst werden und nach Transport einer Recyclinganlage zugeführt werden zur Wiederverwertung des Materials.

Die Vorrichtung zum Kompaktieren von Hohlkörpern, wie beispielsweise Dosen 1, weist im Wesentlichen eine Andrückeinheit 2 zum Vorverdichten der Hohlkörper 1 sowie eine in Einzugsrichtung 3 der Hohlkörper 1 nach der Andrückeinheit 2 angeordnete Walzeneinheit 4 auf. Die Walzeneinheit 4 weist beispielsweise eine Schneidwalze 5 auf, die von einem Motor 6 antreibbar ist und mit einem Gegenlager (Führungsplatte 7) zusammenwirkt, so dass der zugeführte Hohlkörper 1 geschnitten und/oder gepresst wird. Das Gegenlager 7 erstreckt sich geradlinig bzw. eben durchgehend von der Andrückeinheit 2 in den Bereich der Walzeneinheit 4 und gibt die Einzugsrichtung 3 vor. Die Walzeneinheit 4 ist über ein nicht dargestelltes Kettengetriebe mit dem Motor 6 verbunden. Ferner ist die Andrückeinheit 2 über ein nicht dargestelltes Kettengetriebe mit der Walzeneinheit 4 gekoppelt. Hierzu sind nicht dargestellte Kettenräder vorgesehen.

Sowohl die Andrückeinheit 2 als auch die Walzeneinheit 4 werden in die gleichen Drehrichtung 8 angetrieben. Eine Drehachse D der Andrückeinheit 2 ist parallel versetzt zu einer Drehachse A der Walzeneinheit 4 angeordnet.

Die Andrückeinheit 2 ist im Querschnitt kreuzförmig bzw. sternförmig ausgebildet und weist vier im Wesentlichen in Drehrichtung 8 um 90° versetzt angeordnete Andrückelemente 9 auf. Die Andrückelemente 9 sind jeweils winkelförmig ausgebildet, wobei benachbarte Andrückelemente 9 in Drehrichtung 8 sich unmittelbar anschließen.

Die Andrückelemente 9 sind jeweils gleich ausgebildet und weisen eine Stirn 10 mit einer Breite b auf, an deren gegenüberliegenden Enden eine in Drehrichtung 8 vordere Flanke 11 und eine in Drehrichtung 8 hintere Flanke 12 sich anschließen. Die vordere Flanke 11 weist eine geringere Höhe h₁ als eine Höhe h₂ der hinteren Flanke 12 auf. Wie aus Figur 1 zu ersehen ist, dient die hintere Flanke 12 als Anlagefläche für einen zugeführten Hohlkörper 1, der mit einem vorderen Endbereich 13 in Längsrichtung desselben der Andrückeinheit 2 zugeleitet wird.

Die hintere Flanke 12 des Andrückelementes 9, die vordere Flanke 11 des in Drehrichtung 8 hinter dem Andrückelement 9 angeordneten Andrückelements 9' sowie die Führungsplatte 7 begrenzen einen Aufnahmeraum für den vorderen Endbereich 13 des Hohlkörpers 1. Der Hohlkörper 1 wird somit sicher ergriffen und wird dann unter Erfassen der Mantelfläche des Andrückelementes 9' im vorderen Endbereich 13 durch einen über die Stirn 10 des Andrückelementes 9' hinausragenden Fortsatz 14 der vorderen Flanke 11 in Einzugsrichtung 3 weiter bewegt, so dass insbesondere durch Aufbringen einer Querkraft F in Querrichtung Q zum Hohlkörper 1 auf die Mantelfläche des Hohlkörpers 1 mittels des Fortsatzes 14 bzw. der Stirn 10 des Andrückelementes 9' der Hohlkörper 1 in eine Zwischenposition gemäß Figur 2 verbracht wird, in der eine vordere Stirnfläche 15 des Hohlkörpers 1 in eine Flachstellung gebracht ist, in der sich die vordere Stirnfläche 15 parallel zur Führungsplatte 7 erstreckt. Die Andrückeinheit 2 befindet sich hierbei in einer Andrückstellung, wobei die Stirn 10 des Andrückelementes 9 flächig an der Mantelfläche im vorderen Endbereich 15 des Hohlkörpers 1 anliegt.

Der Abstand des Fortsatzes 14 zu einem Fuß 16 der vorderen Flanke 11 ist derart groß gewählt, vorzugsweise etwas größer als die Höhe h₁ der vorderen Flanke 11, dass die vordere Stirnfläche 15 des Hohlkörpers 1 beim Bewegen zwischen der Stellung gemäß Figur 1 und Figur 2 um 90° gedreht und vollständig in die zu der Führungsplatte 7 parallele Flachstellung gebracht wird. Wäre der Abstand des Fortsatzes 14 zu dem Fuß 16 zu klein gewählt, bestünde die Gefahr, dass die vordere Stirnfläche 15 in sich geknickt würde, was nicht gewünscht ist.

Durch Weiterverdrehen der Andrückeinheit 2 in Drehrichtung 8 wird der Hohlkörper 1 entlang der Führungsplatte 7 weiter in Richtung der Walzeneinheit 4 bewegt, wobei sich in einer weiteren Zwischenstellung gemäß Figur 3 die Stirn 10 von dem Andrückelement 9' sich von dem vorderen Endbereich 13 des Hohlkörpers 1 entfernt. Es ist ersichtlich, dass ein hinterer Endbereich 17 des Hohlkörpers 1 bzw. eine hintere Stirnfläche 24 des Hohlkörpers 1 in einem Zwischenraum im Wesentlichen nicht von dem Andrückelement 9' beaufschlagt bzw. nicht zusammengedrückt wird. Der Zwischenraum ist begrenzt von der hinteren Flanke 12 des Andrückelementes 9, 9', einer vorderen Flanke 11 eines weiteren Andrückelementes 9" sowie von der Führungsplatte 7. Durch Weiterverdrehen der Andrückeinheit 2 wird der so verformte Hohlkörper 1 der Walzeneinheit 4 zugeleitet, wobei der hintere Endbereich 17 des Hohlkörpers 1 erst in der Walzeneinheit 4 zusammengepresst wird.

Sobald der Hohlkörper 1 an die Walzeneinheit 4 übergeben worden ist, kann der nächste Hohlkörper 1 beispielsweise durch Anlage der hinteren Flanke 12 des Andrückelementes 9" von der Andrückeinheit 2 aufgenommen, erfasst und dann in oben beschriebener Weise der vordere Endbereich 17 des Hohlkörpers 1 zusammengedrückt werden.

Die hintere Flanke 12 des Andrückelementes 9 bzw. 9" bildet somit einen Anschlag für den zugeführten Hohlkörper 1.

Wie besser aus Figur 4 ersichtlich ist, sind die Andrückelemente 9, 9', 9" jeweils aus von einem Dosierrad 18 der Andrückeinheit 2 abragende Stützstreben 19 einerseits und einem Winkelprofil 20 andererseits gebildet. Die Stützstrebe 19 ist durch Verschraubung 21 an dem Dosierrad 18 befestigt und erstreckt sich im Wesentlichen geradlinig bis zu dem Fortsatz 14, der in einem radialen Abstand zu dem Dosierrad 18 angeordnet ist. Der Fortsatz 14 ist einstückig mit der Stützstrebe 19 verbunden. In einem freien Endbereich der Stützstrebe 19 ist dieselbe über eine Verschraubung 22 zum einen mit dem Winkelprofil 20 des einen Andrückelementes 9 und zum anderen mit dem Winkelprofil 20 des benachbarten Andrückelementes 9' verbunden. Die Winkelprofile 20 erstrecken sich somit jeweils zwischen freien Enden um 90° versetzter Stützstreben 19 und bilden im Wesentlichen die Außenkontur der Andrückeinheit 2. Lediglich in einem Verbindungsbereich zwischen den Winkelprofilen 20 ragt der Fortsatz 14 der Stützstrebe 19 hervor.

### Bezugszeichenliste

- 1: Hohlkörper
- 2: Andrückeinheit
- 3: Einzugsrichtung
- 4: Walzeneinheit
- 5: Schneidwalze
- 6: Motor
- 7: Führungsplatte
- 8: Drehrichtung
- 9: Andrückelemente
- 10: Stirn
- 11: vordere Flanke
- 12: hintere Flanke
- 13: vorderer Endbereich
- 14: Fortsatz
- 15: vordere Stirnfläche
- 16: Fuß
- 17: hinterer Endbereich
- 18: Dosierrad
- 19: Stützstreben
- 20: Winkelprofil
- 21: Verschraubung
- 22: Verschraubung
- 24: hintere Stirnfläche

- D: Drehachse
- A: Drehachse
- b: Breite
- h₁: Höhe
- h₂: Höhe
- F: Querkraft
- Q: Querrichtung

## Patentansprüche

1. Vorrichtung zum Kompaktieren von Hohlkörpern mit
- einer Walzeneinheit zum Schneiden und/oder Pressen des Hohlkörpers,
- einer in Einzugsrichtung vor der Walzeneinheit angeordneten Andrückeinheit zur Verformung des Hohlkörpers, wobei die Andrückeinheit eine Anzahl von um eine Drehachse verdrehbaren Andrückelementen aufweist, die in einer Andrückstellung gegen eine Mantelfläche des an einem Gegenlager anliegenden Hohlkörpers drücken,
- die Andrückelemente (9, 9', 9") sind derart ausgebildet dass sie zu dem Gegenlager (7) verdrehbar angeordnet sind, dass zumindest eine in Einzugsrichtung (3) vordere Stirnfläche (15) des Hohlkörpers (1) in eine Flachstellung verbracht werden kann, in der die vordere Stirnfläche (15) im Wesentlichen parallel zu dem Gegenlager (7) verläuft,
**dadurch gekennzeichnet, dass**
- das Andrückelement (9, 9', 9") ein Winkelprofil umfasst, das endseitig mit jeweils einer von einem Dosierrad (18) der Andrückeinheit (2) abragenden Stützstrebe (19) verbunden ist,
- das Andrückelement (9, 9', 9") eine Stirn (10) und in Umfangsrichtung zu beiden Seiten derselben anschließende Flanken (11, 12) aufweist, und
- die Stirn (10) des Andrückelementes (9, 9', 9'') eine solche Breite (b) aufweist, dass die hintere Flanke (12) des einen Andrückelementes (9) und die vordere Flanke (11) des anderen in Drehrichtung (8) hinter dem einen Andrückelement (9) angeordneten anderen Andrückelements (9') zumindest mit dem Gegenlager (7) einen Zwischenraum bilden zur Aufnahme eines hinteren Endbereiches (17) des Hohlkörpers (1).

2. Vorrichtung nach Anspruch 1, **dadurch gekennzeichnet, dass** die Andrückelemente (9, 9', 9") jeweils winkelförmig ausgebildet sind und dass sich die Andrückelemente (9, 9', 9") in Umfangsrichtung unmittelbar anschließen.

3. Vorrichtung nach Anspruch 1 oder 2, **dadurch gekennzeichnet, dass** die Andrückeinheit (2) im Querschnitt kreuzförmig ausgebildet ist.

4. Vorrichtung nach Anspruch 1 oder 2, **dadurch gekennzeichnet, dass** die Andrückeinheit (2) im Querschnitt sternförmig ausgebildet ist.

5. Vorrichtung nach einem der Ansprüche 1 bis 4, **dadurch gekennzeichnet, dass** die in Drehrichtung (8) vordere Flanke (11) des Andrückelementes (9, 9', 9") eine geringe Höhe (h₁) aufweist als eine Höhe (h₂) einer in Drehrichtung (8) hinteren Flanke (12) desselben Andrückelementes (9, 9', 9").

6. Vorrichtung nach einem der Ansprüche 1 bis 5, **dadurch gekennzeichnet, dass** die Höhe (h₁) der vorderen Flanke (11) des Andrückelementes (9, 9', 9") derart gewählt ist, dass die Stirn (10) des Andrückelementes (9, 9', 9") als Andrückfläche auf die Mantelfläche des Hohlkörpers (1) wirkt, wobei die vordere Stirnfläche (15) des Hohlkörpers (1) in die Flachstellung verbracht ist.

7. Vorrichtung nach einem der Ansprüche 1 bis 6, **dadurch gekennzeichnet, dass** die hintere Flanke (12) des Andrückelementes (9, 9', 9") einen Anschlag für den zugeführten Hohlkörper (1) bildet.

## Claims

1. Device for compacting hollow bodies, comprising
- a roller unit for cutting and/or pressing the hollow body,
- a pressing unit arranged in front of the roller unit in the drawing-in direction and intended for deforming the hollow body, wherein the pressing unit has a number of pressing elements which can be rotated about an axis of rotation and which, in a pressing position, press against a lateral surface of the hollow body bearing on a counterbearing,
- the pressing elements (9, 9', 9") are designed in such a way that they are arranged rotatably with respect to the counterbearing (7), that at least one front end face (15) of the hollow body (1) as seen in the drawing-in direction (3) can be brought into a flat position in which the front end face (15) extends substantially parallel to the counterbearing (7),
**characterized in that**
- the pressing element (9, 9', 9") comprises an angle profile which is connected at the end to in each case a supporting strut (19) projecting from a metering wheel (18) of the pressing unit (2),
- the pressing element (9, 9', 9") has a face (10) and flanks (11, 12) adjoining on both sides thereof in the circumferential direction, and
- the face (10) of the pressing element (9, 9', 9") has such a width (b) that the rear flank (12) of the one pressing element (9) and the front flank (11) of the other pressing element (9') arranged behind the one pressing element (9) in the direction of rotation (8) form, at least with the counterbearing (7), an intermediate space for accommodating a rear edge region (17) of the hollow body (1).

2. Device according to Claim 1, **characterized in that** the pressing elements (9, 9', 9") are in each case designed to be angular and **in that** the pressing elements (9, 9', 9") directly adjoin in the circumferential direction.

3. Device according to Claim 1 or 2, **characterized in that** the pressing unit (2) is designed to be cruciform in cross section.

4. Device according to Claim 1 or 2, **characterized in that** the pressing unit (2) is designed to be star-shaped in cross section.

5. Device according to one of Claims 1 to 4, **characterized in that** the front flank (11) of the pressing element (9, 9', 9") as seen in the direction of rotation (8) has a smaller height (h₁) than a height (h₂) of a rear flank (12) of the same pressing element (9, 9', 9") as seen in the direction of rotation (8).

6. Device according to one of Claims 1 to 5, **characterized in that** the height (h₁) of the front flank (11) of the pressing element (9, 9', 9") is selected such that the face (10) of the pressing element (9, 9', 9") acts as a pressing surface on the lateral surface of the hollow body (1), wherein the front end face (15) of the hollow body (1) is brought into the flat position.

7. Device according to one of Claims 1 to 6, **characterized in that** the rear flank (12) of the pressing element (9, 9', 9") forms a stop for the fed-in hollow body (1).

## Revendications

1. Dispositif pour le compactage de corps creux comprenant
- une unité à rouleaux pour couper et/ou presser le corps creux,
- une unité de pressage disposée avant l'unité à rouleaux dans le sens d'amenée pour déformer le corps creux, l'unité de pressage comprenant un certain nombre d'éléments de pressage pouvant tourner autour d'un axe de rotation, lesquels, dans une position de pressage, pressent contre une surface d'enveloppe du corps creux s'appliquant contre un contre-appui,
- les éléments de pressage (9, 9', 9") étant réalisés de telle sorte qu'ils soient disposés de manière à pouvoir tourner par rapport au contre-appui (7) de telle sorte qu'au moins une surface frontale avant (15) dans le sens d'amenée (3) du corps creux (1) puisse être amenée à une position à plat dans laquelle la surface frontale avant (15) s'étend essentiellement parallèlement au contre-appui (7),
**caractérisé en ce que**
- l'élément de pressage (9, 9', 9") comporte un profilé angulaire qui est relié, à ses extrémités, à chaque fois à un montant de support (19) faisant saillie à partir d'une roue de dosage (18) de l'unité de pressage (2),
- l'élément de pressage (9, 9', 9") comprend un front (10) et des flancs (11, 12) se raccordant des deux côtés de celui-ci dans la direction périphérique, et
- le front (10) de l'élément de pressage (9, 9', 9") présente une largeur (b) telle que le flanc arrière (12) de l'un des éléments de pressage (9) et le flanc avant (11) de l'autre élément de pressage (9') disposé derrière l'un des éléments de pressage (9) dans le sens de rotation (8) forment, au moins conjointement avec le contre-appui (7), un espace intermédiaire pour recevoir une région d'extrémité arrière (17) du corps creux (1).

2. Dispositif selon la revendication 1, **caractérisé en ce que** les éléments de pressage (9, 9', 9") sont réalisés à chaque fois sous forme angulaire et **en ce que** les éléments de pressage (9, 9', 9") se raccordent directement dans la direction périphérique.

3. Dispositif selon la revendication 1 ou 2, **caractérisé en ce que** l'unité de pressage (2) est réalisée en forme de croix en section transversale.

4. Dispositif selon la revendication 1 ou 2, **caractérisé en ce que** l'unité de pressage (2) est réalisée en forme d'étoile en section transversale.

5. Dispositif selon l'une quelconque des revendications 1 à 4, **caractérisé en ce que** le flanc avant (11) dans le sens de rotation (8) de l'élément de pressage (9, 9', 9") présente une plus petite hauteur (h₁) qu'une hauteur (h₂) d'un flanc arrière (12) dans le sens de rotation (8) du même élément de pressage (9, 9', 9").

6. Dispositif selon l'une quelconque des revendications 1 à 5, **caractérisé en ce que** la hauteur (h₁) du flanc avant (11) de l'élément de pressage (9, 9', 9") est sélectionnée de telle sorte que le front (10) de l'élément de pressage (9, 9', 9") agisse en tant que surface de pressage sur la surface d'enveloppe du corps creux (1), la surface frontale avant (15) du corps creux (1) étant amenée à la position à plat.

7. Dispositif selon l'une quelconque des revendications 1 à 6, **caractérisé en ce que** le flanc arrière (12) de l'élément de pressage (9, 9', 9") forme une butée pour le corps creux acheminé (1).
